# EUROPÄISCHE PATENTSCHRIFT

(11) **EP 3 457 056 B1**
(45) Veröffentlichungstag und Bekanntmachung des Hinweises auf die Patenterteilung: **03.11.2021**
(21) Anmeldenummer: 18188969.2
(22) Anmeldetag: 14.08.2018
(51) Int. Cl.: F25D 23/04

(54) **TÜRABSTELLER FÜR EIN KÄLTERGERÄT**
DOOR COMPARTMENT FOR A REFRIGERATION DEVICE
COMPARTIMENT DE PORTE POUR UN APPAREIL FRIGORIFIQUE

(30) Priorität: 14.09.2017 DE 102017216288
(43) Veröffentlichungstag der Anmeldung: 20.03.2019
(73) Patentinhaber: BSH Hausgeräte GmbH, 81739 München (DE)
(72) Erfinder: Claaß, Elena, 73312 Geislingen (DE); Lux, Denis, 89520 Heidenheim (DE); Fink, Andrea, 89547 Gerstetten (DE); Deissler, Stefan, 86720 Nördlingen (DE)

(56) Entgegenhaltungen:
- EP-A2- 2 410 270
- CN-A- 102 865 711

## Beschreibung

Die vorliegende Erfindung betrifft einen Türabsteller für ein Kältegerät sowie ein solches Kältegerät. Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, oder eine Gefriertruhe.

Aus dem Stand der Technik sind Kältegeräte bekannt, bei denen Absteller in der Tür des Kältegeräts angebracht sind, die zur Lagerung von Flaschen, Getränken und anderen Kühlgütern dienen und auch als Türabsteller bezeichnet werden. Bisher sind sowohl transparente als auch opake Türabsteller bekannt, die verschiedene Dekorelemente aufweisen können. Türabsteller können beispielsweise mit Heißprägungen, Profilen, Rahmen o.ä. dekoriert werden. Diese Dekorelemente sind meistens nur an einer Seite des Türabstellers angebracht. Es gibt aber auch Varianten, die an 3 Seiten des Türabstellers dekoriert sind.

Aus der DE 10 20012 008 596 A1 ist ein Türabsteller bekannt, bei dem direkt an einen Grundkörper ein Metallband angebracht ist. Bei der in der DE 10 20012 008 596 A1 beschriebenen Lösung zur Fixierung des Metallbands an dem Grundkörper kann es jedoch beispielsweise aufgrund von Fertigungstoleranzen des Metallbands dazu kommen, dass das Metallband nicht vollständig dicht an dem Grundkörper anliegt, wodurch unter anderem das optische Erscheinungsbild des Türabstellers beeinträchtigt wird.

EP 2 410 270 A2 offenbart eine höhenverstellbare Türabstellerzusammenstellung, der eine ringförmige Befestigungsrippe und einen Behälterkörper umfasst, wobei der Behälterkörper von oben in die ringförmige Befestigungsrippe eingesetzt ist oder der Behälterköper und die ringförmige Befestigungsrippe einteilig sind.

CN 102865711 A offenbart einen Türabsteller mit einem Hauptkörper und einem Dekorstreifen. Der Dekorstreifen weist erste und zweite Befestigungsabschnitte auf, an denen Befestigungshaken hervorstehen. Der Hauptkörper weist erste und zweite Montageabschnitte auf, wobei an den Montageabschnitten Einbauschlitze vorgesehen sind. Im montierten Zustand greifen die Befestigungshaken in die Einbauschlitze ein. Zusätzlich weist der Dekorstreifen auf seiner Innenseite Rillen auf, die mit Rippen des Hauptkörpers zusammenwirken.

Der vorliegenden Erfindung liegt daher die Aufgabe zugrunde, einen verbesserten Türabsteller mit einer Dekorleiste, insbesondere aus Metall, für ein Kältegerät bereitzustellen, wobei die Dekorleiste sicher an dem Türabsteller anliegt. Ferner liegt der vorliegenden Erfindung die Aufgabe zugrunde, ein entsprechendes Kältegerät sowie ein Verfahren zum Bereitstellen eines solchen Türabstellers bereitzustellen.

Diese Aufgaben werden durch einen Türabsteller mit den Merkmalen von Anspruch 1 gelöst. Ferner werden diese Aufgaben durch ein Kältegerät nach Anspruch 14 und ein Verfahren zum Bereitstellen eines Türabestellers nach Anspruch 15 gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe durch einen Türabsteller für ein Kältegerät gelöst, wobei der Türabsteller einen schalenförmigen Grundkörper, einen Trägerrahmen und eine Dekorleiste umfasst. Der schalenförmige Grundkörper ist ausgebildet, an einer Tür des Kältegeräts angebracht zu werden. Der Trägerrahmen ist an einem oberen Ende des schalenförmigen Grundkörpers angebracht und umfasst einen Vorderabschnitt und zwei Seitenabschnitte, wobei jeder Seitenabschnitt einen vorderseitigen Seitenabschnitt, einen mittleren Seitenabschnitt und einen rückseitigen Seitenabschnitt umfasst. Dabei ist der rückseitige Seitenabschnitt relativ zu dem vorderseitigen Seitenabschnitt nach innen versetzt und der mittlere Seitenabschnitt ist an einem ersten Ende mit dem vorderseitigen Seitenabschnitt verbunden. Die Dekorleiste umfasst einen Vorderabschnitt, zwei Seitenabschnitte und zwei rückseitige Befestigungsabschnitte, wobei die Dekorleiste derart an dem Trägerrahmen angebracht ist, dass der Vorderabschnitt der Dekorleiste auf dem Vorderabschnitt des Trägerrahmens aufliegt, jeder der Seitenabschnitte der Dekorleiste jeweils auf dem vorderseitigen Seitenabschnitt des jeweiligen Seitenabschnitts des Trägerrahmens aufliegt und ein jeweiliger erster Bereich des jeweiligen rückseitigen Befestigungsabschnitts der Dekorleiste auf dem mittleren Seitenabschnitt des jeweiligen Seitenabschnitts des Trägerrahmens aufliegt. Ein jeweiliges zweites Ende des jeweiligen mittleren Seitenabschnitts, welches dem jeweiligen ersten Ende gegenüber liegt, definiert eine jeweilige Biegekante, entlang welcher ein jeweiliger zweiter Bereich des jeweiligen rückseitigen Befestigungsabschnitts der Dekorleiste gebogen ist, um die Dekorleiste an dem Trägerrahmen zu befestigen.

Aufgrund der Biegung des zweiten Bereichs des rückseitigen Befestigungsabschnitts der Dekorleiste entlang der (bzw. um die) durch den mittleren Seitenabschnitt des Trägerrahmens definierten Biegelinie, d.h. zumindest teilweise in Richtung des Vorderabschnitts der Dekorleiste, ist die Dekorleiste bei dem erfindungsgemäßen Türabsteller sicher und zuverlässig an dem Trägerrahmen befestigt.

In einer vorteilhaften Ausführungsform des Türabstellers umfasst der jeweilige rückseitige Befestigungsabschnitt einen Biegeschlitz und/oder eine oder mehrere Einkerbungen. Dadurch wird beispielsweise der technische Vorteil erreicht, dass bei der Herstellung der zweite Bereich des rückseitigen Befestigungsabschnitts der Dekorleiste leichter entlang der durch den mittleren Seitenabschnitt des Trägerrahmens definierten Biegelinie gebogen werden kann.

In einer weiteren vorteilhaften Ausführungsform des Türabstellers erstreckt sich der jeweilige zweite Bereich des jeweiligen rückseitigen Befestigungsabschnitts der Dekorleiste in einer ersten Ebene, die im Wesentlichen senkrecht zu einer zweiten Ebene steht, in welcher sich der jeweilige erste Bereich des jeweiligen rückseitigen Befestigungsabschnitts der Dekorleiste erstreckt. Dadurch wird beispielsweise der technische Vorteil erreicht, dass die Dekorleiste bei der Herstellung ohne großen Aufwand an dem Trägerrahmen befestigt werden kann.

In einer weiteren vorteilhaften Ausführungsform des Türabstellers definiert der jeweilige mittlere Seitenabschnitt des Trägerrahmens eine Vorderseite und eine Rückseite, wobei der jeweilige erste Bereich des jeweiligen rückseitigen Befestigungsabschnitts der Dekorleiste auf der Vorderseite des mittleren Seitenabschnitts des Trägerrahmens aufliegt, wobei die Biegekante durch eine Kante der Vorderseite definiert wird und eine weitere Biegekante durch die Rückseite definiert wird, entlang welcher der jeweilige zweite Bereich des jeweiligen rückseitigen Befestigungsabschnitts derart gebogen ist, dass der zweite Bereich zumindest teilweise an der Rückseite des mittleren Seitenabschnitts des Trägerrahmens anliegt. Dadurch wird beispielsweise der technische Vorteil erreicht, dass die Dekorleiste besonders sicher und zuverlässig an dem Trägerrahmen befestigt ist.

In einer weiteren vorteilhaften Ausführungsform des Türabstellers erstreckt sich der jeweilige zweite Bereich des jeweiligen rückseitigen Befestigungsabschnitts der Dekorleiste in einer ersten Ebene erstreckt, die im Wesentlichen parallel versetzt zu einer zweiten Ebene verläuft, in welcher sich der jeweilige erste Bereich des jeweiligen rückseitigen Befestigungsabschnitts der Dekorleiste erstreckt, wobei vorzugsweise der Parallelversatz zwischen der ersten Ebene und der zweiten Ebene im Wesentlichen der Dicke des mittleren Seitenabschnitts des jeweiligen Seitenabschnitts des Trägerrahmens entspricht. Dadurch wird beispielsweise der technische Vorteil erreicht, dass die Dekorleiste besonders sicher und zuverlässig an dem Trägerrahmen befestigt ist.

In einer weiteren vorteilhaften Ausführungsform des Türabstellers umfasst der jeweilige zweite Bereich des jeweiligen rückseitigen Befestigungsabschnitts der Dekorleiste einen weiteren Biegeschlitz. Dadurch wird beispielsweise der technische Vorteil erreicht, dass bei der Herstellung der zweite Bereich des rückseitigen Befestigungsabschnitts der Dekorleiste leichter entlang der durch den weiteren Biegeschlitz definierten weiteren Biegelinie gebogen werden kann.

In einer weiteren vorteilhaften Ausführungsform des Türabstellers umfasst der Trägerrahmen eine umlaufende obere Umrandungsrippe, deren Tiefe mindestens so groß wie die Dicke der Dekorleiste ist. Dadurch wird beispielsweise der technische Vorteil erreicht, dass der Trägerrahmen bündig mit der Dekorleiste abschließt.

In einer weiteren vorteilhaften Ausführungsform des Türabstellers sind der Vorderabschnitt und/oder die Seitenabschnitte des Trägerrahmes zumindest teilweise mit einer Klebstoffschicht beschichtet, die zwischen dem Trägerrahmen und der Dekorleiste angeordnet ist. Dadurch wird beispielsweise der technische Vorteil erreicht, dass bei der Herstellung die Dekorleiste mittels der Klebstoffschicht auf dem Trägerrahmen vorfixiert werden kann, bevor der zweite Bereich des rückseitigen Befestigungsabschnitts der Dekorleiste um den mittleren Seitenabschnitt des Trägerrahmens gebogen wird.

In einer weiteren vorteilhaften Ausführungsform des Türabstellers definiert der jeweilige rückseitige Befestigungsabschnitt der Dekorleiste eine Auflagekante, wobei der jeweilige mittlere Seitenabschnitt des Trägerrahmens eine Ablagerippe definiert, auf welcher die Auflagekante des jeweiligen rückseitigen Befestigungsabschnitts der Dekorleiste aufliegt. Dadurch wird beispielsweise der technische Vorteil erreicht, dass bei der Herstellung die Dekorleiste mittels der Ablagerippe auf dem Trägerrahmen vorfixiert werden kann, bevor der zweite Bereich des rückseitigen Befestigungsabschnitts der Dekorleiste um den mittleren Seitenabschnitt des Trägerrahmens gebogen wird.

In einer weiteren vorteilhaften Ausführungsform des Türabstellers definiert der schalenförmige Grundkörper eine jeweilige Ablagekante, auf welcher die jeweilige Ablagegerippe des jeweiligen mittleren Seitenabschnitts des Trägerrahmens aufliegt.

In einer weiteren vorteilhaften Ausführungsform des Türabstellers ist der Trägerrahmen abnehmbar auf dem oberen Ende des schalenförmigen Grundkörpers angebracht. Dadurch wird beispielsweise der technische Vorteil erreicht, dass der schalenförmige Grundkörper und der Trägerrahmen mit der daran befestigten Dekorleiste getrennt voneinander gereinigt werden können.

In einer weiteren vorteilhaften Ausführungsform des Türabstellers umfassen der Trägerrahmen und der schalenförmige Grundkörper wenigstens ein Paar von Rastelementen, insbesondere Rastvorsprünge und Rastausnehmungen, zur Ausbildung einer Rastverbindung. Dadurch wird beispielsweise der technische Vorteil erreicht, dass der schalenförmige Grundkörper und der Trägerrahmen mit der daran befestigten Dekorleiste leicht voneinander getrennt und wieder zusammengesetzt werden können.

In einer weiteren vorteilhaften Ausführungsform des Türabstellers besteht die Dekorleiste aus Metall und/oder einem anderen elastisch verformbaren Material besteht. Der Trägerrahmen und der schalenförmige Grundkörper können aus einem Kunststoffmaterial bestehen.

Gemäß einem zweiten Aspekt wird die erfindungsgemäße Aufgabe durch ein Kältegerät mit einem Türabsteller gemäß dem ersten Aspekt der Erfindung gelöst. Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, oder eine Gefriertruhe.

Gemäß einem dritten Aspekt wird die erfindungsgemäße Aufgabe durch ein Verfahren zum Bereitstellen eines Türabstellers für ein Kältegerät gelöst. Dabei umfasst das Verfahren die folgenden Schritte: Anbringen einer Dekorleiste, welche einen Vorderabschnitt, zwei Seitenabschnitte und zwei rückseitige Befestigungsabschnitte umfasst, an einem Trägerrahmen, welcher einen Vorderabschnitt und zwei Seitenabschnitte definiert, wobei jeder Seitenabschnitt einen vorderseitigen Seitenabschnitt, einen mittleren Seitenabschnitt und einen rückseitigen Seitenabschnitt umfasst, wobei der rückseitige Seitenabschnitt relativ zu dem vorderseitigen Seitenabschnitt nach innen versetzt ist und der mittlere Seitenabschnitt ein erstes Ende umfasst, welches mit dem vorderseitigen Seitenabschnitt verbunden ist, so dass der Vorderabschnitt der Dekorleiste auf dem Vorderabschnitt des Trägerrahmens aufliegt, jeder der Seitenabschnitte der Dekorleiste jeweils auf dem vorderseitigen Seitenabschnitt des jeweiligen Seitenabschnitts des Trägerrahmens aufliegt und ein jeweiliger erster Bereich des jeweiligen rückseitigen Befestigungsabschnitts der Dekorleiste auf dem mittleren Seitenabschnitt des jeweiligen Seitenabschnitts des Trägerrahmens aufliegt; Verbiegen eines jeweiligen zweiten Bereichs des jeweiligen rückseitigen Befestigungsabschnitts der Dekorleiste entlang einer jeweiligen Biegekante, welche durch ein jeweiliges zweites Ende des jeweiligen mittleren Seitenabschnitts, welches dem jeweiligen ersten Ende gegenüber liegt, definiert wird, um die Dekorleiste an dem Trägerrahmen zu befestigen; und Anbringen des Trägerrahmens mit der daran befestigten Dekorleiste auf einem oberen Ende eines schalenförmigen Grundkörpers.

Weitere Ausführungsbeispiele werden Bezug nehmend auf die beiliegenden Zeichnungen erläutert. Es zeigen:
- Fig. 1: eine schematische perspektivische Darstellung eines Kältegerätes mit einem Türabsteller gemäß einer Ausführungsform;
- Fig. 2: eine perspektivische Explosionsdarstellung eines Türabstellers gemäß einer Ausführungsform;
- Fig. 3: eine perspektivische Ansicht einer Dekorleiste und eines Trägerrahmens eines Türabstellers gemäß einer Ausführungsform;
- Fig. 4: eine perspektivische Detailansicht eines Befestigungsabschnitts einer Dekorleiste eines Türabstellers gemäß einer Ausführungsform;
- Fig. 5: eine perspektivische Detailansicht eines mittleren Seitenabschnitts eines Trägerrahmens eines Türabstellers gemäß einer Ausführungsform;
- Fig. 6: eine Detailansicht eines Trägerrahmens eines Türabstellers gemäß einer Ausführungsform im Schnitt;
- Fig. 7: eine perspektivische Detailansicht einer Dekorleiste und eines Trägerrahmes eines Türabstellers gemäß einer Ausführungsform;
- Fig. 8: eine Detailansicht einer Dekorleiste und eines Trägerrahmes eines Türabstellers gemäß einer Ausführungsform im Schnitt;
- Fig. 9: eine perspektivische Detailansicht einer Dekorleiste und eines Trägerrahmes eines Türabstellers gemäß einer Ausführungsform;
- Fig. 10: eine Detailansicht einer Dekorleiste und eines Trägerrahmes eines Türabstellers gemäß einer Ausführungsform im Schnitt;
- Fig. 11: eine perspektivische Detailansicht einer Dekorleiste und eines Trägerrahmes eines Türabstellers gemäß einer Ausführungsform;
- Fig. 12: eine perspektivische Detailansicht einer Dekorleiste und eines Trägerrahmes eines Türabstellers gemäß einer weiteren Ausführungsform;
- Fig. 13: eine Draufsicht eines Trägerrahmes und einer daran angebrachten Dekorleiste eines Türabstellers gemäß einer Ausführungsform;
- Fig.: 14 eine Detailansicht einer Dekorleiste und eines Trägerrahmes eines Türabstellers gemäß einer weiteren Ausführungsform im Schnitt;
- Fig.: 15eine perspektivische Explosionsdarstellung eines Türabstellers gemäß einer Ausführungsform;
- Fig. 16: eine perspektivische Darstellung eines Türabstellers gemäß einer Ausführungsform; und
- Fig. 17: eine perspektivische Detailansicht einer Dekorleiste, eines Trägerrahmes und eines Grundkörpers eines Türabstellers gemäß einer Ausführungsform.

Figur 1 zeigt einen Kühlschrank stellvertretend für ein allgemeines Kältegerät 100 mit einem Kältegerätkorpus 103 und einer Kältegerättür 105, die an dem Kältegerätkorpus angebracht ist, um eine Kühlraumöffnung eines durch den Kältegerätkorpus 103 definierten Kältegerätinnenraum (oder kurz Kühlraum) 101 verschließen zu können. Der Kältegerätkorpus 103 definiert eine Kältegerätaußenwandung sowie eine Kühlraumwandung. Die Kühlraumwandung umfasst eine Wandungsoberseite, eine Wandungsrückseite, eine erste Wandungslängsseite, eine zweite Wandungslängsseite und eine Wandungsunterseite, welche den Kühlraum 101 des Kältegeräts 100 begrenzen.

Das Kältegerät 100 kann einen oder mehrere Kältemittelkreisläufe mit jeweils einem Kältemittelverdampfer, Kältemittelverdichter, Kältemittelverflüssiger und/oder Drosselorgan umfassen. Der Kältemittelverdampfer ist ein Wärmeaustauscher, in dem nach der Expansion das flüssige Kältemittel durch Wärmeaufnahme von dem zu kühlenden Medium, z.B. Luft, verdampft wird. Der Kältemittelverdichter ist ein mechanisch betriebenes Bauteil, das Kältemitteldampf vom Kältemittelverdampfer absaugt und bei einem höheren Druck zum Kältemittelverflüssiger ausstößt.

Wie in Figur 1 dargestellt, sind an der Innenseite der Kältegerättür 105 eine Vielzahl von Abstellelementen zur Aufnahme von Kühlgut angeordnet, die in der beispielhaften Ausführungsform von Figur 1 neben einem herkömmlichen Abstellelement 109 ohne Dekorleiste wenigstens einen Türabsteller 110 mit einer Dekorleiste 120 umfassen. Wie in Figur 1 schematisch dargestellt, können die an der Kältegerättür 105 angebrachten Türabsteller 110 unterschiedliche Größen aufweisen.

Nachstehend werden unterschiedliche Ausführungsformen eines solchen in Figur 1 dargestellten Türabstellers 110 unter weiterer Bezugnahme auf die Figuren 2 bis 17 beschrieben.

Wie sich dies beispielsweise der Explosionsdarstellung Figur 2 entnehmen lässt, umfasst der Türabsteller 110 neben der Dekorleiste 120, einen schalenförmigen Grundkörper 160 und einen Trägerrahmen 140. Die Dekorleiste 120 besteht vorzugsweise aus Metall und/oder einem anderen elastisch verformbaren Material. Der Trägerrahmen 140 und der schalenförmige Grundkörper 160 können aus einem formbaren Kunststoffmaterial bestehen.

Der schalenförmige Grundkörper 160 ist ausgebildet, an der Tür 105 des Kältegeräts 100 angebracht zu werden. Hierzu können im hinteren Bereich der Seitenwandungen des schalenförmigen Grundkörpers 160 entsprechende Befestigungsnuten 163 vorgesehen sein, mit denen der schalenförmige Grundkörper 160 und damit der Türabsteller 110 an entsprechenden Befestigungselementen in der Tür 105 des Kältegeräts 100 angebracht werden kann.

Der Trägerrahmen 140 ist an einem oberen Ende des schalenförmigen Grundkörpers 160 angebracht und umfasst einen Vorderabschnitt 141 und zwei Seitenabschnitte 143. Da die zwei Seitenabschnitte 143 des Trägerrahmens 140 symmetrisch ausgebildet sind, wird nachstehend nur jeweils ein Seitenabschnitt im Detail beschrieben. Dies gilt ebenso für die entsprechenden Abschnitte der Dekorleiste 120 und des schalenförmigen Grundkörpers 160. Der Seitenabschnitt 143 des Trägerrahmens 140 umfasst einen vorderseitigen Seitenabschnitt 143a, einen mittleren Seitenabschnitt 143b und einen rückseitigen Seitenabschnitt 143c (siehe beispielsweise Figur 5). Der rückseitige Seitenabschnitt 143c relativ zu dem vorderseitigen Seitenabschnitt 143a nach innen versetzt, d.h. der rückseitige Seitenabschnitt 143c und der vorderseitige Seitenabschnitt 143a bilden eine Stufe. Dabei ist ein erstes Ende des mittleren Seitenabschnitts 143b mit dem vorderseitigen Seitenabschnitt 143a stoffschlüssig verbunden. Wie sich dies beispielsweise den Figuren 5 und 8 bis 10 entnehmen lässt, ist zwischen dem gegenüberliegenden zweiten Ende des mittleren Seitenabschnitts 143b, d.h. dem vorderseitigen Seitenabschnitt 1 abgewandten Ende des mittleren Seitenabschnitts 143b und dem rückseitigen Seitenabschnitt 143c ein Zwischenraum vorgesehen, der, wie nachstehend im Detail beschrieben, die Befestigung der Dekorleiste 120 an dem Trägerrahmen 140 ermöglicht.

Die Dekorleiste 120 umfasst einen Vorderabschnitt 121, zwei Seitenabschnitte 123 und zwei rückseitige Befestigungsabschnitte 125. Dabei ist die Dekorleiste 120 derart an dem Trägerrahmen 140 angebracht, dass der Vorderabschnitt 121 der Dekorleiste 120 auf dem Vorderabschnitt 141 des Trägerrahmens 140 aufliegt, jeder der Seitenabschnitte 123 der Dekorleiste 120 jeweils auf dem vorderseitigen Seitenabschnitt 143a des Trägerrahmens 140 aufliegt und ein jeweiliger erster Bereich 125a (siehe beispielsweise Figur 4) des jeweiligen rückseitigen Befestigungsabschnitts 125 der Dekorleiste 125 auf dem jeweiligen mittleren Seitenabschnitt 143a des Trägerrahmens 140 aufliegt. Gemäß einer Ausführungsform kann der Trägerrahmen 140 in seinem vorderseitigen Bereich, d.h. im Bereich des Vorderabschnitts 141 und der vorderseitigen Seitenabschnitte 143a doppelwandig ausgebildet sein und in seinem rückseitigen Bereich, d.h. im Bereich der rückseitigen Seitenabschnitte 143c und des Rückabschnitts 145 einwandig ausgebildet sein.

Das dem vorderen Seitenabschnitt 143a abgewandte zweite Ende des mittleren Seitenabschnitts 143b definiert eine Biegekante 144 (siehe Figur 5), entlang welcher ein zweiter Bereich 125b des rückseitigen Befestigungsabschnitts 125 der Dekorleiste 120 gebogen ist, um die Dekorleiste 120 an dem Trägerrahmen 140 zu befestigen. Diese erfindungsgemäße Ausgestaltung lässt sich insbesondere den Figuren 7 bis 10 entnehmen, wobei die Figuren 7 und 8 eine perspektivische Detailansicht des Trägerrahmens 140 und der Dekorleiste 120 vor dem Verbiegen des zweiten Bereichs 125b des rückseitigen Befestigungsabschnitts 125 in Richtung des mittleren Seitenabschnitts 143b und die die Figuren 9 und 10 eine perspektivische Detailansicht des Trägerrahmens 140 und der Dekorleiste 120 nach dem Verbiegen des zweiten Bereichs 125b des rückseitigen Befestigungsabschnitts 125 in Richtung des mittleren Seitenabschnitts 143b zeigen. Zur Erleichterung dieses Biegevorgangs kann der rückseitige Befestigungsabschnitt 125 einen Biegeschlitz 127 und/oder eine oder mehrere Einkerbungen umfassen, wie dies insbesondere in den Figuren 4 und 7 dargestellt ist.

Die Figuren 10 und 11 zeigen eine Ausführungsform, bei der sich nach dem Biegevorgang der zweite Bereich 125b des rückseitigen Befestigungsabschnitts 125 im Wesentlichen in einem rechten Winkel zu dessen ersten Bereich 125a erstreckt, d.h. der zweite Bereich 125b erstreckt sich in einer ersten Ebene, die im Wesentlichen senkrecht zu einer zweiten Ebene steht, in welcher sich der erste Bereich 125a des rückseitigen Befestigungsabschnitts 125 der Dekorleiste 120 erstreckt.

Die Figur 12 zeigt eine Ausführungsform, bei der nach dem Biegevorgang der zweite Bereich 125b des rückseitigen Befestigungsabschnitts 125 im Wesentlichen in einem Winkel von 180° relativ zu dessen ersten Bereich 125a erstreckt. Mit anderen Worten: der zweite Bereich 125b des rückseitigen Befestigungsabschnitts 125 der Dekorleiste 120 erstreckt sich in einer ersten Ebene, die im Wesentlichen parallel versetzt zu einer zweiten Ebene verläuft, in welcher sich der erste Bereich 125a des rückseitigen Befestigungsabschnitts 125 der Dekorleiste 120 erstreckt. Dabei entspricht der Parallelversatz zwischen der ersten Ebene und der zweiten Ebene vorzugsweise im Wesentlichen der Dicke des mittleren Seitenabschnitts 143b des Trägerrahmens 140 entspricht. Somit liegt bei der in Figur 12 dargestellten Ausführungsform der erste Bereich 125a des rückseitigen Befestigungsabschnitts 125 der Dekorleiste 120 auf einer Vorderseite des mittleren Seitenabschnitts 143b auf und der zweite Bereich 125b zumindest teilweise an der entsprechenden Rückseite des mittleren Seitenabschnitts 143b des Trägerrahmens 140 an. Bei dieser Ausführungsform wird die Biegekante 144 durch eine Kante der Vorderseite des mittleren Seitenabschnitts 143b des Trägerrahmens und eine weitere Biegekante durch dessen Rückseite definiert. Gemäß einer Ausführungsform kann an einer der weiteren Biegekante entsprechenden Stelle ein weiterer Biegeschlitz und/oder eine oder mehrere Einkerbungen in dem zweiten Bereich 125b des rückseitigen Befestigungsabschnitts 125 vorgesehen sein.

Wie sich dies beispielsweise den Figuren 5, 6 und 14 entnehmen lässt, kann gemäß einer Ausführungsform der Trägerrahmen 140 eine umlaufende obere Umrandungsrippe 148 aufweisen, deren Tiefe mindestens so groß wie die Dicke der Dekorleiste ist. Dadurch ist eine Kante der Dekorleiste 120 von oben nicht sichtbar und geschützt. Durch die Umrandungsrippe 148 können ebenfalls auftretende Spalte oder Deformationen der Dekorleiste 120 kaschiert werden. Wie in den Figuren dargestellt, ist die Dekorleiste 120 beispielsweise an der Unterkante des Vorderabschnitts 141 des Trägerrahmens 140 frei. Gemäß einer weiteren Ausführungsform ist es jedoch ebenso möglich, an der Unterkante des Trägerrahmens 140 ebenfalls eine Rippe anzubringen, welche die Dekorleiste 120 abdeckt und von unten schützt. Diese könnte ggf. auch nur partiell am Trägerrahmen 140 ausgebildet sein. Eine solche untere Rippe kann zusätzlich dazu dienen, dass die Dekorleiste 120 nicht nach unten abrutscht.

Zur Vorfixierung der Dekorleiste 120 relativ zu dem Trägerrahmen 140 kann gemäß einer Ausführungsform der Vorderabschnitt 121 und/oder die Seitenabschnitte 143 des Trägerrahmes 140 zumindest teilweise mit einer Klebstoffschicht 150 beschichtet sein, die zwischen dem Trägerrahmen 140 und der Dekorleiste 120 angeordnet ist, wie dies in Figur 14 dargestellt ist.

Gemäß einer Ausführungsform definiert der rückseitige Befestigungsabschnitt 125 der Dekorleiste 120 eine Auflagekante 129 (siehe beispielsweise Figur 4) und der mittlere Seitenabschnitt 143b des Trägerrahmens 140 definiert eine entsprechend angeordnete Ablagerippe 147 (siehe beispielsweise Figur 5), auf welcher die Auflagekante 129 des rückseitigen Befestigungsabschnitts 125 der Dekorleiste 120 aufliegt (siehe Figuren 7 bis 11). Wie sich dies Figur 17 entnehmen lässt, kann gemäß einer Ausführungsform der schalenförmige Grundkörper eine entsprechend angeordnete Ablagekante 167 definieren, auf welcher die Ablagegerippe 147 des mittleren Seitenabschnitts 143b des Trägerrahmens 140 aufliegt.

Gemäß einer Ausführungsform ist der Trägerrahmen 140 abnehmbar auf dem oberen Ende des schalenförmigen Grundkörpers 160 angebracht. Hierzu können der Trägerrahmen 140 und der schalenförmige Grundkörper 160 wenigstens ein Paar von Rastelementen, insbesondere einen Rastvorsprung 149 und eine entsprechende Rastaussparung 165 zur Ausbildung einer Rastverbindung umfassen (siehe Figuren 2 , 6 und 15). Gemäß einer Ausführungsform kann der Rückabschnitt 145 des Trägerrahmens 140 (siehe Figur 15) über den schalenförmigen Grundkörper 160 greifen. In diesem Bereich können am Rückabschnitt 145 des Trägerrahmens Haken vorgesehen sein, die über eine Rippe am schalenförmigen Grundkörper 160 greifen und den Trägerrahmen 160 daran befestigen.

Gemäß einer Ausführungsform kann der Türabsteller 110 für das Kältegerät 100 mittels eines Verfahrens hergestellt werden, das die folgenden Schritte umfasst.

In einem ersten Schritt das Anbringen der Dekorleiste 120, welche den Vorderabschnitt 121, die zwei Seitenabschnitte 123 und die zwei rückseitigen Befestigungsabschnitte 125 umfasst, an dem Trägerrahmen 140, welcher den Vorderabschnitt 141 und die zwei Seitenabschnitte 143 definiert, wobei jeder Seitenabschnitt 143 den vorderseitigen Seitenabschnitt 143a, den mittleren Seitenabschnitt 143b und den rückseitigen Seitenabschnitt 143c umfasst, wobei der rückseitige Seitenabschnitt 143c relativ zu dem vorderseitigen Seitenabschnitt 143a nach innen versetzt ist und der mittlere Seitenabschnitt 143b das erste Ende umfasst, welches mit dem vorderseitigen Seitenabschnitt 143a verbunden ist, so dass der Vorderabschnitt 121 der Dekorleiste 120 auf dem Vorderabschnitt 141 des Trägerrahmens 140 aufliegt, jeder der Seitenabschnitte 123 der Dekorleiste 120 jeweils auf dem vorderseitigen Seitenabschnitt 143a des jeweiligen Seitenabschnitts 143 des Trägerrahmens 140 aufliegt und der jeweilige erste Bereich 125a des jeweiligen rückseitigen Befestigungsabschnitts 125 der Dekorleiste 120 auf dem mittleren Seitenabschnitt 143b des jeweiligen Seitenabschnitts 143 des Trägerrahmens 140 aufliegt.

Die Dekorleiste 120 ist vorzugsweise gemäß der Kontur des Trägerrahmens 140 vorgebogen. Dabei sind die Enden der Dekorleiste 120, d.h. die rückseitigen Befestigungsabschnitte 125 nach innen gebogen. Dadurch kann die Dekorleiste 120 am Trägerrahmen 140 vormontiert werden. Nach dem Anbringen verläuft die Dekorleiste 120 durchgängig an dem doppelwandigen Bereich des Trägerrahmens 140, d.h. dem Vorderabschnitt 141 und dem vorderseitigen Seitenabschnitt 143a, und endet seitlich, wo der Trägerrahmen 140 eine Stufe nach innen hat, nämlich beim mittleren Seitenabschnitt 143b.

In einem zweiten Schritt das Verbiegen des jeweiligen zweiten Bereichs 125b des jeweiligen rückseitigen Befestigungsabschnitts 125 der Dekorleiste 120 entlang der jeweiligen Biegekante, welche durch das jeweilige zweite Ende des jeweiligen mittleren Seitenabschnitts 143b, welches dem jeweiligen ersten Ende gegenüber liegt, definiert wird, um die Dekorleiste 120 an dem Trägerrahmen 140 zu befestigen.

Schließlich, in einem dritten Schritt das Anbringen des Trägerrahmens 140 mit der daran befestigten Dekorleiste 120 auf einem oberen Ende des schalenförmigen Grundkörpers 160.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Kältegerät
- 101: Kühlraum
- 103: Kältegerätkorpus
- 105: Kältegerättür
- 109: Abstellelement

- 110: Türabsteller

- 120: Dekorleiste
- 121: Vorderabschnitt
- 123: Seitenabschnitt
- 125: Befestigungsabschnitt
- 125a: erster Bereich des Befestigungsabschnitts
- 125b: zweiter Bereich des Befestigungsabschnitt
- 127: Biegeschlitz
- 129: Auflagekante

- 140: Trägerrahmen
- 141: Vorderabschnitt
- 143: Seitenabschnitt
- 143a: vorderseitiger Seitenabschnitt
- 143b: mittlerer Seitenabschnitt
- 143c: rückseitiger Seitenabschnitt
- 144: Biegekante
- 145: Rückabschnitt
- 147: Ablagerippe
- 148: Umrandungsrippe
- 149: Rastvorsprung
- 150: Klebstoffschicht
- 160: Grundkörper
- 163: Befestigungsnut
- 165: Rastausnehmung
- 167: Ablagekante

## Patentansprüche

1. Türabsteller (110) für ein Kältegerät (100) mit einem schalenförmigen Grundkörper (160), welcher ausgebildet ist, an einer Tür (105) des Kältegeräts (100) angebracht zu werden, einem Trägerrahmen (140), welcher an einem oberen Ende des schalenförmigen Grundkörpers (160) angebracht ist und welcher einen Vorderabschnitt (141) und zwei Seitenabschnitte (143) definiert, wobei jeder Seitenabschnitt (143) einen vorderseitigen Seitenabschnitt (143a), einen mittleren Seitenabschnitt (143b) und einen rückseitigen Seitenabschnitt (143c) umfasst, wobei der rückseitige Seitenabschnitt (143c) relativ zu dem vorderseitigen Seitenabschnitt (143a) nach innen versetzt ist und der mittlere Seitenabschnitt (143b) ein erstes Ende umfasst, welches mit dem vorderseitigen Seitenabschnitt (143a) verbunden ist, und einer Dekorleiste (120), welche einen Vorderabschnitt (121), zwei Seitenabschnitte (123) und zwei rückseitige Befestigungsabschnitte (125) umfasst, wobei die Dekorleiste (120) derart an dem Trägerrahmen (140) angebracht ist, dass der Vorderabschnitt (121) der Dekorleiste (120) auf dem Vorderabschnitt (141) des Trägerrahmens (140) aufliegt, jeder der Seitenabschnitte (123) der Dekorleiste (120) jeweils auf dem vorderseitigen Seitenabschnitt (143a) des jeweiligen Seitenabschnitts (143) des Trägerrahmens (140) aufliegt und ein jeweiliger erster Bereich (125a) des jeweiligen rückseitigen Befestigungsabschnitts (125) der Dekorleiste (120) auf dem mittleren Seitenabschnitt (143b) des jeweiligen Seitenabschnitts (143) des Trägerrahmens (140) aufliegt, **dadurch gekennzeichnet, dass**
ein jeweiliges zweites Ende des jeweiligen mittleren Seitenabschnitts (143b), welches dem jeweiligen ersten Ende gegenüber liegt, eine jeweilige Biegekante (144) definiert, entlang welcher ein jeweiliger zweiter Bereich (125b) des jeweiligen rückseitigen Befestigungsabschnitts (125) der Dekorleiste (120) gebogen ist, um die Dekorleiste (120) an dem Trägerrahmen (140) zu befestigen.

2. Türabsteller (110) nach Anspruch 1, **dadurch gekennzeichnet, dass** der jeweilige rückseitige Befestigungsabschnitt (125) einen Biegeschlitz (127) und/oder eine oder mehrere Einkerbungen umfasst.

3. Türabsteller (110) nach Anspruch 1 oder 2, **dadurch gekennzeichnet, dass** sich der jeweilige zweite Bereich (125b) des jeweiligen rückseitigen Befestigungsabschnitts (125) der Dekorleiste (120) in einer ersten Ebene erstreckt, die im Wesentlichen senkrecht zu einer zweiten Ebene steht, in welcher sich der jeweilige erste Bereich (125a) des jeweiligen rückseitigen Befestigungsabschnitts (125) der Dekorleiste (120) erstreckt.

4. Türabsteller (110) nach Anspruch 1 oder 2, **dadurch gekennzeichnet, dass** der jeweilige mittlere Seitenabschnitt (143b) des jeweiligen Seitenabschnitts (143) des Trägerrahmens (140) eine Vorderseite und eine Rückseite definiert, wobei der jeweilige erste Bereich (125a) des jeweiligen rückseitigen Befestigungsabschnitts (125) der Dekorleiste (120) auf der Vorderseite des mittleren Seitenabschnitts (143b) des jeweiligen Seitenabschnitts (143) des Trägerrahmens (140) aufliegt und die Biegekante (144) durch eine Kante der Vorderseite definiert wird und eine weitere Biegekante durch die Rückseite definiert wird, entlang welcher der jeweilige zweite Bereich (125b) des jeweiligen rückseitigen Befestigungsabschnitts (125) derart gebogen ist, dass der zweite Bereich (125b) zumindest teilweise an der Rückseite des mittleren Seitenabschnitts (143b) des jeweiligen Seitenabschnitts (143) des Trägerrahmens (140) anliegt.

5. Türabsteller (110) nach Anspruch 4, **dadurch gekennzeichnet, dass** sich der jeweilige zweite Bereich (125b) des jeweiligen rückseitigen Befestigungsabschnitts (125) der Dekorleiste (120) in einer ersten Ebene erstreckt, die im Wesentlichen parallel versetzt zu einer zweiten Ebene verläuft, in welcher sich der jeweilige erste Bereich (125a) des jeweiligen rückseitigen Befestigungsabschnitts (125) der Dekorleiste (120) erstreckt, wobei vorzugsweise der Parallelversatz zwischen der ersten Ebene und der zweiten Ebene im Wesentlichen der Dicke des mittleren Seitenabschnitts (143b) des jeweiligen Seitenabschnitts (143) des Trägerrahmens (140) entspricht.

6. Türabsteller (110) nach einem der vorhergehenden Ansprüche, **dadurch gekennzeichnet, dass** der jeweilige zweite Bereich (125b) des jeweiligen rückseitigen Befestigungsabschnitts (125) einen weiteren Biegeschlitz umfasst.

7. Türabsteller (110) nach einem der vorhergehenden Ansprüche, **dadurch gekennzeichnet, dass** der Trägerrahmen (140) eine umlaufende obere Umrandungsrippe (148) aufweist, deren Tiefe mindestens so groß wie die Dicke der Dekorleiste (120) ist.

8. Türabsteller (110) nach einem der vorhergehenden Ansprüche, **dadurch gekennzeichnet, dass** der Vorderabschnitt (121) und/oder die Seitenabschnitte (143) des Trägerrahmes (140) zumindest teilweise mit einer Klebstoffschicht (150) beschichtet sind, die zwischen dem Trägerrahmen (140) und der Dekorleiste (120) angeordnet ist.

9. Türabsteller (110) nach einem der vorhergehenden Ansprüche, **dadurch gekennzeichnet, dass** der jeweilige rückseitige Befestigungsabschnitt (125) der Dekorleiste (120) eine Auflagekante (129) definiert und der jeweilige mittlere Seitenabschnitt (143b) des jeweiligen Seitenabschnitts (143) des Trägerrahmens (140) eine Ablagerippe (147) definiert, auf welcher die Auflagekante (129) des jeweiligen rückseitigen Befestigungsabschnitts (125) der Dekorleiste (120) aufliegt.

10. Türabsteller (110) nach Anspruch 9, **dadurch gekennzeichnet, dass** der schalenförmige Grundkörper (160) eine jeweilige Ablagekante (167) definiert, auf welcher die jeweilige Ablagegerippe (147) des jeweiligen mittleren Seitenabschnitts (143b) des jeweiligen Seitenabschnitts (143) des Trägerrahmens (140) aufliegt.

11. Türabsteller (110) nach einem der vorhergehenden Ansprüche, **dadurch gekennzeichnet, dass** der Trägerrahmen (140) abnehmbar auf dem oberen Ende des schalenförmigen Grundkörpers (160) angebracht ist.

12. Türabsteller (110) nach Anspruch 11, **dadurch gekennzeichnet, dass** der Trägerrahmen (140) und der schalenförmige Grundkörper (160) wenigstens ein Paar von Rastelementen (149, 165) zur Ausbildung einer Rastverbindung umfassen.

13. Türabsteller (110) nach einem der vorhergehenden Ansprüche, **dadurch gekennzeichnet, dass** die Dekorleiste (120) aus Metall und/oder einem anderen elastisch verformbaren Material besteht.

14. Kältegerät (100) mit einem Türabsteller (110) nach einem der vorhergehenden Ansprüche zur Aufnahme von Kühlgut.

15. Verfahren zum Bereitstellen eines Türabstellers (110) nach einem der Ansprüche 1 bis 13 für ein Kältegerät (100), wobei das Verfahren die folgenden Schritte umfasst:
Anbringen einer Dekorleiste (120), welche einen Vorderabschnitt (121), zwei Seitenabschnitte (123) und zwei rückseitige Befestigungsabschnitte (125) umfasst, an einem Trägerrahmen (140), welcher einen Vorderabschnitt (141) und zwei Seitenabschnitte (143) definiert, wobei jeder Seitenabschnitt (143) einen vorderseitigen Seitenabschnitt (143a), einen mittleren Seitenabschnitt (143b) und einen rückseitigen Seitenabschnitt (143c) umfasst, wobei der rückseitige Seitenabschnitt (143c) relativ zu dem vorderseitigen Seitenabschnitt (143a) nach innen versetzt ist und der mittlere Seitenabschnitt (143b) ein erstes Ende umfasst, welches mit dem vorderseitigen Seitenabschnitt (143a) verbunden ist, so dass der Vorderabschnitt (121) der Dekorleiste (120) auf dem Vorderabschnitt (141) des Trägerrahmens (140) aufliegt, jeder der Seitenabschnitte (123) der Dekorleiste (120) jeweils auf dem vorderseitigen Seitenabschnitt (143a) des jeweiligen Seitenabschnitts (143) des Trägerrahmens (140) aufliegt und ein jeweiliger erster Bereich (125a) des jeweiligen rückseitigen Befestigungsabschnitts (125) der Dekorleiste (120) auf dem mittleren Seitenabschnitt (143b) des jeweiligen Seitenabschnitts (143) des Trägerrahmens (140) aufliegt;
Verbiegen eines jeweiligen zweiten Bereichs (125b) des jeweiligen rückseitigen Befestigungsabschnitts (125) der Dekorleiste (120) entlang einer jeweiligen Biegekante (144), welche durch ein jeweiliges zweites Ende des jeweiligen mittleren Seitenabschnitts (143b), welches dem jeweiligen ersten Ende gegenüber liegt, definiert wird, um die Dekorleiste (120) an dem Trägerrahmen (140) zu befestigen; und
Anbringen des Trägerrahmens (140) mit der daran befestigten Dekorleiste (120) auf einem oberen Ende eines schalenförmigen Grundkörpers (160).

## Claims

1. Door shelf (110) for a refrigeration appliance (100), comprising a dish-shaped base element (160) which is configured to be mounted on a door (105) of the refrigeration appliance (100), a support frame (140) which is mounted on an upper end of the dish-shaped base element (160) and defines a front portion (141) and two side portions (143), wherein each side portion (143) comprises a front side portion (143a), a central side portion (143b) and a rear side portion (143c), wherein the rear side portion (143c) is offset inwardly relative to the front side portion (143a) and the central side portion (143b) comprises a first end which is connected to the front side portion (143a), and a decorative strip (120) which comprises a front portion (121), two side portions (123) and two rear fastening portions (125), wherein the decorative strip (120) is mounted on the support frame (140) such that the front portion (121) of the decorative strip (120) lies on the front portion (141) of the support frame (140), each of the side portions (123) of the decorative strip (120) lying on the front side portion (143a) of the respective side portion (143) of the support frame (140) and a respective first region (125a) of the respective rear fastening portion (125) of the decorative strip (120) lying on the central side portion (143b) of the respective side portion (143) of the support frame (140), **characterised in that**
a respective second end of the respective central side portion (143b) which lies opposite the respective first end defines a respective bending edge (144) along which a respective second region (125b) of the respective rear fastening portion (125) of the decorative strip (120) is bent in order to fasten the decorative strip (120) to the support frame (140).

2. Door shelf (110) according to claim 1, **characterised in that** the respective rear fastening portion (125) comprises a bending slit (127) and/or one or more indentations.

3. Door shelf (110) according to claim 1 or 2, **characterised in that** the respective second region (125b) of the respective rear fastening portion (125) of the decorative strip (120) extends in a first plane which lies substantially perpendicularly to a second plane in which the respective first region (125a) of the respective rear fastening portion (125) of the decorative strip (120) extends.

4. Door shelf (110) according to claim 1 or 2, **characterised in that** the respective central side portion (143b) of the respective side portion (143) of the support frame (140) defines a front side and a rear side wherein the respective first region (125a) of the respective rear fastening portion (125) of the decorative strip (120) lies on the front side of the central side portion (143b) of the respective side portion of the support frame (140) and the bending edge (144) is defined by an edge of the front side and a further bending edge is defined by the rear side, along which the respective second region (125b) of the respective rear fastening portion (125) is bent such that the second region (125b) lies at least partially on the rear side of the central side portion (143b) of the respective side portion (143) of the support frame (140).

5. Door shelf (110) according to claim 4, **characterised in that** the respective second region (125b) of the respective rear fastening portion (125) of the decorative strip (120) extends in a first plane which extends offset substantially parallel to a second plane in which the respective first region (125a) of the respective rear fastening portion (125) of the decorative strip (120) extends, wherein the parallel offset between the first plane and the second plane corresponds substantially to the thickness of the central side portion (143b) of the respective side portion (143) of the support frame (140).

6. Door shelf (110) according to one of the preceding claims, **characterised in that** the respective second region (125b) of the respective rear fastening portion (125) comprises a further bending slit.

7. Door shelf (110) according to one of the preceding claims, **characterised in that** the support frame (140) has a peripheral upper edging rib (148), the depth of which is at least as great as the thickness of the decorative strip (120).

8. Door shelf (110) according to one of the preceding claims, **characterised in that** the front portion (121) and/or the side portions (143) of the support frame (140) are coated at least partially with an adhesive layer (150) which is arranged between the support frame (140) and the decorative strip (120).

9. Door shelf (110) according to one of the preceding claims, **characterised in that** the respective rear fastening portion (125) of the decorative strip (120) defines a support edge (129) and the respective central side portion (143b) of the respective side portion (143) of the support frame (140) defines a placement rib (147) on which the support edge (129) of the respective rear fastening portion (125) of the decorative strip (120) lies.

10. Door shelf (110) according to claim 9, **characterised in that** the dish-shaped base element (160) defines a respective placement edge (167) on which the respective placement rib (147) of the respective central side portion (143b) of the respective side portion (143) of the support frame (140) lies.

11. Door shelf (110) according to one of the preceding claims, **characterised in that** the support frame (140) is removably mounted on the upper end of the dish-shaped base element (160).

12. Door shelf (110) according to claim 11, **characterised in that** the support frame (140) and the dish-shaped base element (160) comprise at least a pair of latching elements (149, 165) to form a latching connection.

13. Door shelf (110) according to one of the preceding claims, **characterised in that** the decorative strip (120) consists of metal and/or another elastically deformable material.

14. Refrigeration appliance (100) having at least one door shelf (110) according to one of the preceding claims for receiving cooled goods.

15. Method for providing a door shelf (110) according to one of claims 1 to 13 for a refrigeration appliance (100),
wherein the method comprises the following steps:
mounting a decorative strip (120) which comprises a front portion (121), two side portions (123) and two rear fastening portions (125), on a support frame (140) which defines a front portion (141) and two side portions (143), wherein each side portion (143) comprises a front side portion (143a), a central side portion (143b) and a rear side portion (143c), wherein the rear side portion (143c) is inwardly offset relative to the front side portion (143a) and the central side portion (143b) comprises a first end which is connected to the front side portion (143a) so that the front portion (121) of the decorative strip (120) lies on the front portion (141) of the support frame (140), each of the side portions (123) of the decorative strip (120) lies on the front side portion (143a) of the respective side portion (143) of the support frame (140) and a respective first region (125a) of the respective rear fastening portion (125) of the decorative strip (120) lies on the central side portion (143b) of the respective side portion (143) of the support frame (140);
bending a respective second region (125b) of the respective rear fastening portion (125) of the decorative strip (120) along a respective bending edge (144) which is defined by a respective second end of the respective central side portion (143b) which lies opposite the respective first end, in order to fasten the decorative strip (120) to the support frame (140); and
mounting the support frame (140) with the decorative strip (120) fastened thereto on an upper end of the dish-shaped base element (160).

## Revendications

1. Balconnet (110) pour un appareil frigorifique (100) comprenant un corps de base en baquet (160), lequel est réalisé pour être placé à la porte (105) d'un appareil frigorifique (100), un cadre portant (140), lequel est placé sur une extrémité supérieure du corps de base en baquet (160) et définit une partie avant (141) et deux parties latérales (143), chaque partie latérale (143) comprenant une partie latérale côté avant (143a), une partie latérale centrale (143b) et une partie latérale arrière (143c), la partie latérale arrière (143c) étant décalée vers l'intérieur par rapport à la partie latérale avant (143a) et la partie latérale centrale (143c) comprenant une première extrémité, laquelle est raccordée à la partie latérale avant (143a) et comprenant un listel décoratif (120), lequel a une partie avant (121), deux parties latérales (123) et deux parties de fixation arrière (125), le listel décoratif (120) étant placé au cadre portant (140) de telle façon que la partie avant (121) du listel décoratif (120) s'appuie sur la partie avant (141) du cadre portant (140), chacune des parties latérales (123) du listel décoratif (120) s'appuyant à chaque fois sur la partie latérale avant (143a) de la partie latérale (143) respective du cadre portant (140) et une première zone (125a) respective de la partie de fixation arrière (125) respective du listel décoratif (120) s'appuyant sur la partie latérale centrale (143b) de la partie latérale (143) respective du cadre portant (140),
**caractérisé en ce que**
une deuxième extrémité respective de la partie latérale centrale (143b) respective, laquelle se trouve face à la première extrémité respective, définit un bord plié (144) respectif, le long duquel une deuxième zone (125b) respective de la partie arrière de fixation (125) respective du listel décoratif (120) est pliée, pour fixer le listel décoratif (120) au cadre portant (140).

2. Balconnet (110) selon la revendication 1, **caractérisé en ce que** la partie arrière de fixation (125) respective comprend une fente cintrée (127) et/ou une ou plusieurs rainures.

3. Balconnet (110) selon la revendication 1 ou 2, **caractérisé en ce que** la deuxième zone (125b) respective de la partie arrière de fixation (125) respective du listel décoratif (120) s'étend dans un premier plan, lequel est essentiellement perpendiculaire à un deuxième plan, dans lequel s'étend la première zone (125a) respective de la partie arrière de fixation (125) respective du listel décoratif (120).

4. Balconnet (110) selon la revendication 1 ou 2, **caractérisé en ce que** la partie latérale centrale (143b) respective de la partie latérale (143) respective du cadre portant (140) définit un côté avant et un côté arrière, la première zone (125a) respective de la partie de fixation arrière (125) respective du listel décoratif (120) s'appuyant sur le côté avant de la partie latérale centrale (143b) de la partie latérale (143) respective du cadre portant (140), et le bord plié (144) est définit par un bord du côté avant, et un autre bord plié est défini par le côté arrière, le long duquel la deuxième zone (125b) respective de la partie arrière de fixation (125) respective est pliée de sorte que la deuxième zone (125b) jouxte au moins partiellement le côté arrière de la partie latérale centrale (143b) de la partie latérale (143) respective du cadre portant (140).

5. Balconnet (110) selon la revendication 4, **caractérisé en ce que** la deuxième zone (125b) respective de la partie arrière de fixation (125) respective du listel décoratif (120) s'étend dans un premier plan, lequel avance de manière essentiellement parallèle et décalée par rapport à un deuxième plan, dans lequel s'étend la première zone (125a) respective de la partie arrière de fixation (125) respective du liste décoratif (120), le décalage parallèle entre le premier plan et le deuxième correspondant de préférence essentiellement à l'épaisseur de la partie latérale centrale (143b) de la partie latérale (143) respective du cadre portant (140).

6. Balconnet (110) selon l'une des revendications précédentes, **caractérisé en ce que** la deuxième zone (125b) respective de la partie arrière de fixation (125) respective comprend une autre fente cintrée.

7. Balconnet (110) selon l'une des revendications précédentes, **caractérisé en ce que** le cadre portant (140) comprend une lèvre bordure supérieure périphérique (148) dont la profondeur est au moins aussi grande que l'épaisseur du listel décoratif (120).

8. Balconnet (110) selon l'une des revendications précédentes, **caractérisé en ce que** la partie avant (121) et/ou la partie latérale (143) du cadre portant (140) sont revêtues au moins partiellement d'une couche de colle (150) située entre le cadre portant (140) et le listel décoratif (120).

9. Balconnet (110) selon l'une des revendications précédentes, **caractérisé en ce que** la partie arrière de fixation (125) respective du listel décoratif (120) définit un bord d'appui (129) et la partie latérale centrale (143b) respective de la partie latérale respective (143) du cadre portant (140) définit une lèvre de pose (147), sur laquelle s'appuie le bord d'appui (129) de la partie arrière de fixation (125) respective du listel décoratif (120).

10. Balconnet (110) selon la revendication 9, **caractérisé en ce que** le corps de base en baquet (160) définit un bord de pose (167) respectif, sur lequel s'appuie la lèvre de pose (147) respective de la partie latérale centrale (143b) respective de la partie latérale (143) respective du cadre portant (140).

11. Balconnet (110) selon l'une des revendications précédentes, **caractérisé en ce que** le cadre portant (140) est placé amovible sur l'extrémité supérieure du corps de base en baquet (160).

12. Balconnet (110) selon la revendication 11, **caractérisé en ce que** le cadre portant (140) et le corps de base en baquet (160) comprennent au moins une paire d'éléments à cran (149, 165) pour la réalisation d'un raccord à cran.

13. Balconnet (110) selon l'une des revendications précédentes, **caractérisé en ce que** le listel décoratif (120) est constitué de métal et/ou d'une autre matière élastiquement déformable.

14. Appareil frigorifique (100) comprenant un balconnet (110) selon l'une des revendications précédentes pour le rangement d'articles à réfrigérer.

15. Procédé pour fournir un balconnet (110) selon l'une des revendications 1 à 13 pour un appareil frigorifique (100),
dans lequel le procédé comporte les étapes suivantes:
placement d'un listel décoratif (120), lequel comprend une première partie avant (121), deux parties latérales (123) et deux parties arrière de fixation (125), sur un cadre portant (140),
lequel définit une partie avant (141) et deux parties latérales (143), chaque partie latérale (143) comprenant une partie latérale côté avant (143a), une partie latérale centrale (143b) et une partie latérale arrière (143c), la partie latérale arrière (143c) étant décalée vers l'intérieur par rapport à la partie latérale avant (143a) et la partie latérale centrale (143b) comprend une première extrémité, laquelle est raccordée à la partie latérale avant (143a), de sorte que la partie avant (121) du listel décoratif (120) s'appuie sur la partie avant (141) du cadre portant (140), chacune des parties latérales (123) du listel décoratif (120) s'appuyant à chaque fois sur la partie latérale avant (143a) de la partie latérale (143) respective du cadre portant (140) et une première zone (125a) respective de la partie arrière de fixation (125) respective du listel décoratif (120) s'appuyant sur la partie latérale centrale (143b) de la partie latérale (143) respective du cadre portant (140) ;
pliage d'une deuxième zone (125b) respective de la partie arrière de fixation (125) respective du listel décoratif (120) le long d'un bord plié (144) respectif, lequel est défini par une deuxième extrémité respective de la partie latérale centrale (143b) respective, laquelle se trouve face à la première extrémité respective, pour fixer le listel décoratif (120) au cadre portant (140) ; et
placement du cadre portant (140) comprenant le listel décoratif (120) fixé dessus, sur l'extrémité supérieure d'un corps de base en baquet (160).
